# DEMANDE DE BREVET EUROPEEN

(11) **EP 1 992 774 A1**
(43) Date de publication de la demande: **19.11.2008**
(21) Numéro de dépôt: 08290429.3
(22) Date de dépôt: 07.05.2008
(51) Int. Cl.: E05F 15/12

(54) **Bras de manoeuvre d'un battant à géométrie variable**

(30) Priorité: 14.05.2007 FR 0703499
(71) Demandeur: Gelin, Michel, 76000 Rouen (FR)
(72) Inventeur: Gelin, Michel, 76000 Rouen (FR)

(57) **Abrégé**

Le dispositif selon l'invention est un bras de liaison M entre un opérateur motorisé OM, fixé sur ou dans un battant **P,** à mouvement translationnel horizontal transmis par une pièce S à une extrémité du bras M et une pièce d'appui C fixée sur le chant du bati du battant raccordée à l'autre extrémité du bras M caractérisé par une géométrie variable dudit bras M en fonction de la position en rotation du battant P

## Description

La présente invention est un dispositif de bras de manoeuvre d'un battant motorisé par un opérateur linéaire intégré au battant, lequel bras présente une géométrie variable selon la position relative du battant.

Cette application est significative notamment dans le domaine des battants motorisés de volets.

En effet, jusqu'alors, les opérateurs pour battant de volet étaient indépendants des battants, la transmission étant usuellement constituée d'un bras horizontal de forme courbe dont une extrémité est raccordée à la force motrice par un axe et l'autre extrémité est pourvue d'une excroissance qui pénètre dans une glissière horizontale fixée sur le battant.

Le premier inconvénient est la forme délicate du bras liée à la géométrie qu'il doit posséder afin de réaliser le mouvement d'ouverture de 180°.

Ces dispositifs ont des plages d'utilisations assez limitées.

De plus, la totalité de ces dispositifs ont un coffrage disgracieux en partie haute des volets.

Le dispositif selon l'invention pallie ces inconvénients en assurant un fonctionnement du battant sans faille, l'absence totale de coffrage et un blocage sérieux du volet fermé.

Dispositif de liaison du type bras de manoeuvre M, destiné à mouvoir un battant B pivotant autour de son axe AB, bras de manoeuvre M articulé en un point A sur une extrémité à une pièce d'appui C fixée sur le chant du bâti du battant B, et sur son autre extrémité en AS sur la pièce de transmission S du mouvement produit par un opérateur motorisé OM fixé sur ou dans le battant B, caractérisé en ce que le bras de manoeuvre M est constitué de deux branches longitudinales sensiblement horizontales, l'une dans le prolongement de l'autre, M1 et M2, rendues solidaires par une articulation X et bloquées en prolongement l'une de l'autre par un moyen de blocage combiné constitué d'une biellette BL articulée sur une extrémité sur la pièce d'appui C en un point AX décalé du point d'articulation A du bras M, et situé entre ledit point d'articulation A et le bâti, biellette BL pourvue sur son autre extrémité d'un doigt de liaison AL, sensiblement vertical, qui pénètre et coulisse d'une part dans une glissière longitudinale rectiligneG pratiquée dans la branche M1 du bras de manoeuvre M proche de son extrémité terminée par l'articulation X, et d'autre part dans une glissière GL de la branche M2 possédant une partie longitudinale rectiligne pratiquée au-delà de l'articulation X et dirigée vers la branche M1, immédiatement en vis à vis de la glissière G de ladite branche M1, de sorte que lorsque le battant P est fermé, le doigt de liaison AL est appareillé dans la glissière G et la partie rectiligne de la glissière GL, déterminant ainsi un blocage de l'une par rapport à l'autre des deux branches M1 et M2 du bras M, un tel bras de manoeuvre M est ainsi apte à effectuer un déplacement circulaire autour de son axe de liaison A avec la pièce d'appui C sous l'action de translation horizontale parallèle au plan du battant B engendrée par la pièce de transmission S de l'opérateur motorisé OM pendant une partie de la course circulaire du battant B, relié audit bras M, course correspondant sensiblement à la moitié de la rotation complète, au delà, le moyen de blocage combiné désolidarise la branche M1 de la branche M2 du bras de manoeuvre M, bloque en rotation la branche M1 ce qui permet une rotation de la branche M2 du bras de manoeuvre M toujours mû par l'opérateur motorisé OM autour de l'articulation X, le positionnement de l'articulation X, proche de l'axe de rotation AB du battant B et du plan extérieur du bâti permet audit battant B de continuer sa course circulaire pour atteindre au moins une rotation de 180°, nécessaire et suffisante à la manoeuvre en rotation d'un battant du type volet.

Dispositif toujours caractérisé en ce que pendant la rotation du bras M lors de l'ouverture du battant P le doigt AL circule dans les deux glissières G et GL jusqu'à arriver en contact avec l'extrémité GX de la glissière GL, ce qui a pour effet de bloquer la biellette BL et la branche M1 du bras M par triangulation des points GX, A et AX.

Dispositif enfin caractérisé en ce qu'en ouverture du battant P lorsque la branche M1 du bras M est bloquée en rotation, la partie non parcourue jusqu'alors, par le doigt de liaison AL, de la glissière GS de la branche M2 du bras M décrit progressivement un arc de cercle GX dont l'articulation X est le centre, ce qui permet un déplacement circulaire de la partie M2 du bras M toujours mû par l'opérateur motorisé OM, autour de ladite articulation X) tout en maintenant la branche M1 du bras M fixe par coopération entre l'arc de cercle GS de la glissière G et l'extrémité de la glissière G la plus proche de l'articulation X, lesquels maintiennent prisonnier le doigt de liaison (AL) et de ce fait font perdurer la triangulation des points GX, A et AX pendant la course circulaire de la partie M2 du bras M.

D'autres buts et avantages de l'invention apparaîtront mieux dans la description détaillée qui suit et qui se réfère aux dessins annexés, donnés uniquement à titre d'exemple, et dans lesquels :
- La figure 1 est une vue du dispositif battant fermé.
- La figure 2 est une vue du dispositif battant à moitié ouvert.
- La figure 3 est une vue du dispositif battant presque totalement ouvert.
- La figure 4 est une vue de dessous du dispositif battant presque totalement ouvert.

Suivant un exemple de réalisation et se référant à la figure 1, un bras de liaison M, horizontal, se compose d'une branche M2 dont une extrémité est articulée en S sur la pièce de transmission du mouvement linéaire horizontal d'un opérateur intégré au battant P.

La branche M2 du bras M est usinée proche de son autre extrémité d'un orifice circulaire formant l'articulation X avec un orifice circulaire pratiqué dans la branche M1 du bras M et d'une glissière G en forme d'arc de cercle GS dont le centre se confond avec l'articulation X et qui se poursuit longitudinalement rectiligne jusqu'à l'extrémité de ladite branche M2.

La branche M1 du bras M est articulée en A, selon un axe vertical, sur une extrémité à la pièce d'appui C fixée sur le chant du bâti.

Ladite branche M1 est ensuite usinée d'une glissière rectiligne longitudinale, elle-même poursuivie par un orifice circulaire coopérant avec l'orifice circulaire da la partie M2 pour former l'articulation X.

Une biellette BL de longueur inférieure à la longueur de la branche M1 est articulée sur une extrémité en un point AX sur la pièce d'appui C, point décalé de l'articulation A et situé entre celle-ci et le chant du bâti.
la biellette BL est pourvue sur son autre extrémité d'un doigt de liaison AL de forme cylindrique qui pénètre respectivement dans la glissière G et la glissière GL.

Le dispositif est agencé de manière telle qu'en position battant fermé le doigt de liaison AL se situe dans la partie longitudinale rectiligne de la glissière GL au plus loin de la partie en arc de cercle GS.

Ainsi positionné, le doigt de liaison AL bride totalement les deux branches M1 et M2 et les solidarise.

La translation de la pièce S détermine une rotation du bras M et du battant B relié à celui-ci.

La rotation du bras M détermine un coulissement du doigt de liaison dans les deux glissières G et GL en direction de l'articulation X.

Sensiblement à la moitié de la course du battant P, environ 90°, le doigt arrive à l'extrémité GX de la glissière G, se qui provoque un blocage de la branche M1 du fait de la triangulation entre AX, A et X.

La glissière GL jusqu'alors rectiligne décrit progressivement un arc de cercle nécessaire et suffisant pour permettre à cet instant précis à la branche M2 de continuer une course circulaire autour de l'articulation X juqu'à la complète ouverture du battant P soit sensiblement 180°.

A l'inverse, lors de la fermeture du battant toujours engendrée par la translation de la pièce S, la branche M2 décrit une rotation autour de l'articulation X jusqu'à la moitié environ de la course du battant P, endroit ou la glissière GL devient progressivement rectiligne jusqu'à brider les deux branches M1 et M2 par l'action du doigt de liaison AL.

Le bras solidarisé M continue sa rotation autour de l'axe A jusqu'à la fermeture complète du battant P.

Nous avons ainsi réalisé un dispositif conforme à l'invention.

Bien entendu, l'invention n'est nullement limitée aux mode de réalisation décrit et représenté qui n'a été donné qu'à titre d'exemple.

L'invention comprend tous les équivalents techniques des moyens décrits ainsi que leurs combinaisons, si celles-ci sont exécutées suivant son esprit et mises en oeuvre dans le cadre des revendications qui suivent.

## Revendications

1. Dispositif de liaison du type bras de manoeuvre (M), destiné à mouvoir un battant (B) pivotant autour de son axe (AB), bras de manoeuvre (M) articulé en un point (A) sur une extrémité à une pièce d'appui (C) fixée sur le chant du bâti du battant (B), et sur son autre extrémité en (AS) sur la pièce de transmission (S) du mouvement produit par un opérateur motorisé (OM) fixé sur ou dans le battant (B), **caractérisé en ce que** le bras de manoeuvre (M) est constitué de deux branches longitudinales sensiblement horizontales, l'une dans le prolongement de l'autre, (M1) et (M2), rendues solidaires par une articulation (X) et bloquées en prolongement l'une de l'autre par un moyen de blocage combiné constitué d'une biellette (BL) articulée sur une extrémité sur la pièce d'appui (C) en un point (AX) décalé du point d'articulation (A) du bras (M), et situé entre ledit point d'articulation (A) et le bâti, biellette (BL) pourvue sur son autre extrémité d'un doigt de liaison (AL), sensiblement vertical, qui pénètre et coulisse d'une part dans une glissière longitudinale rectiligne(G) pratiquée dans la branche (M1) du bras de manoeuvre (M) proche de son extrémité terminée par l'articulation (X), et d'autre part dans une glissière (GL) de la branche (M2) possédant une partie longitudinale rectiligne pratiquée au-delà de l'articulation (X) et dirigée vers la branche (M1), immédiatement en vis à vis de la glissière (G) de ladite branche (M1), de sorte que lorsque le battant (P) est fermé, le doigt de liaison (AL) est appareillé dans la glissière (G) et la partie rectiligne de la glissière (GL), déterminant ainsi un blocage de l'une par rapport à l'autre des deux branches (M1 et M2) du bras (M), un tel bras de manoeuvre (M) est ainsi apte à effectuer un déplacement circulaire autour de son axe de liaison (A) avec la pièce d'appui (C) sous l'action de translation horizontale parallèle au plan du battant (B) engendrée par la pièce de transmission (S) de l'opérateur motorisé (OM) pendant une partie de la course circulaire du battant (B), relié audit bras (M), course correspondant sensiblement à la moitié de la rotation complète, au delà, le moyen de blocage combiné désolidarise la branche (M1) de la branche (M2) du bras de manoeuvre (M), bloque en rotation la branche (M1) ce qui permet une rotation de la branche (M2) du bras de manoeuvre (M) toujours mû par l'opérateur motorisé (OM) autour de l'articulation (X), le positionnement de l'articulation (X), proche de l'axe de rotation (AB) du battant (B) et du plan extérieur du bâti permet audit battant (B) de continuer sa course circulaire pour atteindre au moins une rotation de 180°, nécessaire et suffisante à la manoeuvre en rotation d'un battant du type volet.

2. Dispositif selon la revendication 1 et 2 **caractérisé en ce que** pendant la rotation du bras (M) lors de l'ouverture du battant (P), le doigt (AL) circule dans les deux glissières (G et GL) jusqu'à arriver en contact avec l'extrémité (GX) de la glissière (GL), ce qui a pour effet de bloquer la biellette (BL) et la branche (M1) du bras (M) par triangulation des points (GX, A et AX).

3. Dispositif selon la revendication 1, 2 et 3 **caractérisé en ce qu'**en ouverture du battant (P) lorsque la branche (M1) du bras (M) est bloquée en rotation, la partie non parcourue jusqu'alors, par le doigt de liaison (AL), de la glissière (GS) de la branche (M2) du bras (M) décrit progressivement un arc de cercle dont l'articulation (X) est le centre, ce qui permet un déplacement circulaire de la partie (M2) du bras (M) toujours mû par l'opérateur motorisé (OM), autour de ladite articulation (X) tout en maintenant la branche (M1) du bras (M) fixe par coopération entre l'arc de cercle (GS) de la glissière (G) et l'extrémité de la glissière (G) la plus proche de l'articulation (X), lesquels maintiennent prisonnier le doigt de liaison (AL) et de ce fait font perdurer la triangulation des points (GX, A et AX) pendant la course circulaire de la partie (M2) du bras (M).
